# FASCICULE DE BREVET EUROPEEN

(11) **EP 0 064 453 B1**
(45) Date de publication et mention de la délivrance du brevet: **29.01.1986**
(21) Numéro de dépôt: 82400744.7
(22) Date de dépôt: 27.04.1982
(51) Int. Cl.: F21L 1/00

(54) **Baladeuse pour lampes à incandescence à panier de protection indémontable et à douille amovible**
Handleuchte für Glühlampen mit festangebrachtem Schutzkorb und demontierbarer Fassung
Hand lamp for incandescent bulbs with a fixed protective cage and a removable socket

(30) Priorité: 29.04.1981 FR 8108524
(43) Date de publication de la demande: 10.11.1982
(73) Titulaire: Conte, Daniel, 13090 Aix-en-Provence (FR)
(72) Inventeur: Conte, Daniel, 13090 Aix-en-Provence (FR)
(74) Mandataire: CABINET BONNET-THIRION

## Description

La présente invention concerne d'une manière générale les baladeuses, c'est-à-dire les lampes électriques qui, disposées en bout d'un fil de longueur appropriée, peuvent être déplacées à la main par leur utilisateur, au gré de celui-ci (voir par exemple les brevets US 1.411.209 et FR 1.140.769).

Elle vise plus particulièrement celles de ces baladeuses qui, dites de sécurité, comportent, outre une poignée de préhension creuse et une douille logée dans ladite poignée pour la mise en place d'une lampe électrique, un panier de protection rapporté sur cette poignée de préhension. De telles baladeuses sont décrites dans les brevets US 3.809.383 et US 4.141.062.

Le plus souvent, que la poignée de préhension soit unitairement réalisée en matière relativement rigide, ou, que de structure composite, elle comporte un fourreau interne en matière relativement rigide et une enveloppe externe en matière relativement souple, le panier de protection est usuellement réalisé à ce jour en métal soudé et comporte, un collier de fixation, formé d'un feuillard ouvert à fermer par une ou plusieurs vis sur la poignée de préhension, et une superstructure en fils, portée par ledit collier.

Bien qu'une telle réalisation ait donné et puisse donner encore satisfaction, elle présente, en ce qui concerne le panier de protection, des inconvénients, qui sont les suivants.

Du fait qu'il comporte à la fois des fils, pour la réalisation de sa superstructure, et un feuillard, pour celle de son collier, la fabrication d'un tel panier de protection est relativement délicate, le soudage à mettre en oeuvre nécessitant des réglages différents suivant qu'il s'agit d'assembler des fils entre eux ou qu'il s'agit d'assembler de tels fils au feuillard, et elle est donc relativement coûteuse.

De plus, le montage d'un tel panier de protection sur la poignée de préhension à équiper implique non seulement une mise en place de ce panier de protection sur cette poignée, mais encore le serrage d'une ou plusieurs vis nécessaires à la fermeture de son collier de fixation.

Ce montage est donc relativement long, délicat et onéreux.

Enfin, par dévissage des vis en cause, le panier de protection peut être retiré de la poignée, au détriment de la sécurité.

Il a certes été proposé, dans le FR-A-2.415.258, une baladeuse dans laquelle le panier de protection, entièrement réalisé en fils, y compris son collier de fixation, qui est alors fermé sur lui-même en continu, est simplement engagé axialement sur la poignée de préhension à équiper, sans la mise en oeuvre d'une quelconque vis de serrage.

Mais dans ce brevet FR 2.415.258, le verrouillage du panier de protection sur la poignée en un seul matériau est obtenu par la douille définitivement mise en place. La douille est donc indémontable.

Une telle baladeuse, qui implique un mode d'exécution spécifique pour la douille et la poignée, ne saurait convenir à tous les cas d'utilisation.

La présente invention a d'une manière générale pour objet l'extension à d'autres types de baladeuses d'une réalisation à collier de fixation fermé sur lui-même en continu du panier de protection, et donc, si désiré, d'une réalisation homogène entièrement en fils d'un tel panier de protection.

De manière plus précise, la présente invention a tout d'abord pour objet une baladeuse du genre comportant une douille logée dans une poignée comportant un fourreau relativement rigide dans une enveloppe externe relativement souple et un panier de protection avec un collier fermé emmanché sur la poignée, caractérisée en ce qu'une gorge annulaire ménagée dans la paroi externe de l'enveloppe est emboîtée dans le collier de diamètre inférieur préalablement à un verrouillage par emmanchement à force du fourreau de forme tronconique dans l'enveloppe souple de conicité complémentaire, assurant ainsi et la rigidité de la poignée et la solidarisation de manière indémontable de l'enveloppe souple et du panier de protection, tandis que la douille est montée de manière amovible sur une surface frontale d'appui ménagée à cet effet en bout dudit fourreau.

Grâce à cette disposition, on peut assurer d'abord le montage relatif du panier de protection et de l'enveloppe externe de la poignée de préhension, et engager ensuite, à travers le panier de protection, le fourreau interne de la poignée de préhension dans l'enveloppe externe de celle-ci.

Ainsi, il est avantageusement tiré parti suivant l'invention de la structure souple de l'enveloppe externe de la poignée de préhension.

C'est en effet grâce à la souplesse de celle-ci que peut être assuré sans difficulté le montage relatif de cette enveloppe externe et du panier de protection.

Lorsque, ensuite, le fourreau interne de la poignée de protection est mis en place dans l'enveloppe externe de celle-ci, il verrouille avantageusement l'ensemble, suffisamment énergiquement pour s'opposer à tout démontage ultérieur du panier de protection.

Ainsi, suivant l'invention, l'opération de montage du panier a lieu concuremment avec celle conduisant à l'assemblage entre elles des deux pièces constitutives de la poignée de préhension.

De manière avantageuse, ces diverses opérations n'impliquent que de simples engagements axiaux des diverses pièces en cause.

Le montage de l'ensemble est donc particulièrement économique.

En bref, le montage par simple engagement axial des pièces constitutives de la baladeuse suivant l'invention, conjugué avec la mise en oeuvre pour celle-ci d'un panier de protection susceptible d'être entièrement réalisé de manière homogène en fils convenablement soudés, conduit, les autres conditions étant égales par ailleurs, à une réduction avantageuse du coût de fabrication de cette baladeuse vis-à-vis des baladeuses de type usuel comparables.

Les caractéristiques et avantages de l'invention ressortiront d'ailleurs de la description qui va suivre, à titre d'exemple, en référence aux dessins schématiques annexés sur lesquels:
la figure 1 est une vue en élévation d'une baladeuse suivant l'invention;
la figure 2 en est, à échelle supérieure, une vue partielle en coupe axiale, avec un arrachement local;
les figures 3 et 4 reprennent, à échelle différente, la figure 2, et illustrent le mode de montage de la baladeuse suivant l'invention;
La figure 5 est, à échelle différente, une vue analogue à celle de la figure 4 et concerne une autre baladeuse suivant l'invention.

Tel qu'illustré sur ces figures, et de façon connue en soi, une baladeuse suivant l'invention comporte d'une manière générale, une poignée de préhension creuse 10, une douille 11 logée dans ladite poignée 10 et propre à la mise en place d'une lampe (non représentée), et un panier de protection 12 rapporté sur la poignée de préhension 10.

Suivant l'invention, et en combinaison, d'une part la poignée de préhension 10 est de structure composite, ladite poignée de préhension comportant, engagés l'un dans l'autre, un fourreau interne 13, en matière relativement rigide, et une enveloppe externe 14, en matière relativement souple, et d'autre part, le panier de protection 12 comporte, à sa base, pour son assujettissement à la poignée, un collier de fixation 15 fermé sur lui-même en continu, par lequel il est engagé sur ladite poignée de préhension 10.

Dans la forme de réalisation représentée, sur les figures 1 à 4, la poignée de préhension 10, qui s'étend vers le bas à compter du collier de fixation 15 du panier de protection 12, est globalement tronconique, sa section allant en décroissant en s'éloignant dudit collier de fixation 15.

De préférence dans cette forme de réalisation, et tel que représenté, dans le panier de protection 12, elle se prolonge vers le haut, autour de la douille 11, au-delà du collier de fixation 15 de ce panier de protection 12.

Suivant un aspect de l'invention, le prolongement 17 que présente ainsi vers le haut, à son extrémité, la poignée de préhension 10 appartient pour l'essentiel à sa seule enveloppe externe 14 et il forme un tronc de cône dont la section va en décroissant en s'éloignant du collier de fixation 15 du panier de protection 12.

En pratique, dans la forme de réalisation représentée, l'enveloppe 14 de la poignée de préhension 10 comporte extérieurement, pour ce collier de fixation 15, une gorge annulaire 18, formée, de manière connue en soi, entre deux épaulements transversaux 19, 20.

En outre, elle comporte, dans la forme de réalisation représentée, qui concerne à titre d'exemple une baladeuse à interrupteur incorporé, et de manière connue en soi, en dessous de cette gorge 18, une section d'épaisseur amincie 21, disposée au droit d'une ouverture 22 du fourreau interne 13, pour permettre une action aisée sur un interrupteur 23 porté par une platine 24 solidaire de la douille 11.

Mais il va de soi qu'un tel interrupteur n'est pas impératif, ce qui est d'ailleurs le cas le plus général.

Au droit du collier 15 du panier de protection 12, et, en pratique, de part et d'autre de celui-ci, l'enveloppe externe 14 de la poignée 10 comporte intérieurement, dans la forme de réalisation représentée, des rainures verticales 26, qui, alternant avec des nervures 27, permettent d'alléger la matière nécessaire à la constitution d'une telle enveloppe externe 14, et de faciliter la mise en place et le blocage des diverses pièces en cause.

A sa base, l'enveloppe externe 14 de la poignée de préhension 10 est percée d'une ouverture 29, pour passage du câble propre à la desserte de la douille 11, et forme un embout 31 propre à se serrer sur un tel câble.

Le fourreau interne 13 de la poignée de préhension 10 a globalement une configuration tron- conque complémentaire de celle de la partie inférieure de l'enveloppe externe 14 associée, pour simple engagement axial à force dans celle-ci.

La constitution de ce fourreau interne 13 relève de l'homme de l'art, et elle ne sera donc pas décrite en détail ici.

Il suffira de préciser que, en position diamétralement opposée à l'ouverture 22 mentionnée ci-dessus, ce fourreau interne 13 comporte, en saillie vers l'intérieur, un pilier creux 32, formant, à sa surface supérieure, pour appui de la douille 11 et fixation de celle-ci, une semelle 33 -sur laquelle débouche, parallèlement à l'axe de l'ensemble, un perçage 34.

Pour appui de la douille 11, le fourreau interne 13 comporte en outre intérieurement, en saillie à sa partie supérieure, des nervures 35, dont certaines se prolongent vers le bas.

' La constitution de la douille 11 relève aussi de l'homme de l'art, et bien connue en elle-même, elle ne sera pas décrite en détail ici.

Il suffira de préciser que, dans la forme de réalisation représentée, elle comporte d'une part un socle 36, portant les éléments de connexion nécessaires, et d'autre part une jupe 37, qui, faisant saillie vers le haut sur le socle 36, s'étend jusqu'à l'extrémité correspondante de l'enveloppe externe 14 de la poignée de préhension 10.

A sa base, le socle 36 présente un talon 38, par lequel il porte sur la semelle 33 du pilier 32 du fourreau interne 13, et qui est perforé, pour mise en place d'une vis de fixation.

En outre, extérieurement, le socle 36 porte en saillie une collerette 40, par laquelle il porte axialement sur les nervures 35 du fourreau interne 13.

En pratique, la douille 11 est d'un seul tenant avec la plaquette 24 qui en est solidaire, et celle-ci, outre l'interrupteur 23, porte les divers éléments de connexion nécessaires au raccordement et au maintien du câble desservant cette douille 11 (non entièrement détaillé sur les figures).

Dans la forme de réalisation représentée, le panier de protection 12 est entièrement réalisé de manière homogène à l'aide de fils de section transversale circulaire convenablement assemblés deux à deux par soudage.

Il s'agit en pratique de fils en acier, de préférence munis en surface d'un revêtement protecteur et isolant.

Dans la forme de réalisation représentée, le collier de fixation 15 du panier de protection 12 est ainsi formé de deux fils ronds 42, dont chacun est fermé sur lui-même en continu et qui sont établis à distance l'un de l'autre, parallèlement l'un à l'autre, à un écartement inférieur à la hauteur axiale correspondante de la gorge 18 de l'enveloppe externe 14 de la poignée de préhension 10.

Dans l'exemple de réalisation représenté, les anneaux que constituent ces fils ronds 42 ont un contour circulaire, homothétique de celui de la poignée de préhension 10, mais il va de soi qu'il n'en est pas nécessairement ainsi.

Au contraire, ce contour pourrait être par exemple hexagonal ou carré, ou, d'une manière plus générale polygonal, la poignée de préhension 10 ayant alors elle-même en section un contour correspondant.

Le diamètre hors tout des anneaux que constituent les fils ronds 42 est choisi de manière à être légèrement inférieur à celui du fond de la gorge 18 de la poignée de préhension 10, pour un serrage énergique de celle-ci.

Pour le montage de la baladeuse ainsi constituée, on assure d'abord, dans un premier temps, le montage relatif du panier de protection 12 et de l'enveloppe externe 14 de la poignée de préhension 10.

Ce montage se fait par engagement axial de ladite enveloppe externe 14 dans le panier de protection 12, suivant la flèche F1 de la figure 3, et, ainsi qu'il est aisé de la comprendre, cet engagement, qui est autorisé par la souplesse relative de cette enveloppe externe 14, celle-ci se déformant en conséquence, est facilité par la conicité du prolongement 17 que présente en outre cette enveloppe externe 14, ledit prolongement 17 formant l'extrémité d'engagement correspondante de ladite enveloppe externe 14.

Dans un deuxième temps, on engage ensuite axialement, à travers le panier de protection 12, et suivant la flèche F2 de la figure 4, le fourreau interne 13 de la poignée de protection 10 dans l'enveloppe externe 14 de celle-ci.

Cet engagement se fait à force.

A son terme, le panier de protection 12 se trouve pratiquement verrouillé sur la poignée de préhension 10.

Il suffit ensuite de mettre en place la douille 11 dans la poignée de préhension 10, et de l'y assujettir par une vis.

La figure 5 illustre, également à titre d'exemple, un autre type de baladeuse auquel peut s'appliquer l'invention.

Il s'agit d'une baladeuse étanche comportant, dans le panier de protection 12, autour de la lampe concernée (non représentée), une verrine 45, qui est rapportée de manière amovible sur la poignée de préhension 10, en bout de celle-ci, et qui doit pouvoir être retirée, pour accès à la lampe, sans que le panier de protection 12 soit lui-même déposé.

Dans un tel cas, et comme précédemment, la poignée de préhension 10 se prolonge vers le haut, au-delà du collier de fixation 15 du panier de protection 12, et le prolongement 17 qu'elle présente ainsi vers le haut appartient pour l'essentiel à son enveloppe externe 14; celle-ci s'écarte en effet du fourreau interne 13 à compter du collier de fixation 15 du panier de protection 12 et va d'abord en s'évasant vers le haut, en suivant le profil dudit panier de protection 12; puis, elle forme, à son extrémité, un tronc de cône 46 dont la section, complémentaire de la base de la verrine 45 pour emboîtement de celle-ci, va en décroissant en s'éloignant du collier de fixation 15 du panier de protection 12.

Dans une telle forme de réalisation, l'enveloppe externe 14 se met en place dans le panier de protection 12 par l'ouverture supérieure de celui-ci, suivant la flèche F3 de la figure 5, et le fourreau interne 13 est ensuite mis en place, suivant la même flèche F3, dans ladite enveloppe externe 14.

Bien entendu, la présente invention ne se limite pas aux formes de réalisation décrites et représentées, mais englobe toute variante d'exécution.

En particulier, si dans les formes de réalisation représentées, le collier de fixation du panier de protection est formé de deux anneaux en fils fermés sur eux-mêmes en continu, ce qui lui confère une bonne assise, il n'en est pas nécessairement ainsi.

Par exemple, il peut être constitué d'un seul de tels anneaux.

En variante, il peut être formé d'un feuillard fermé sur lui-même bien que, pour les raisons exposées ci-dessus, une réalisation en fils soit préférée.

Dans tous les cas, le fourreau interne de la poignée de préhension peut par exemple être réalisé en matière synthétique, dite plastique, choisie pour sa rigidité, et, l'enveloppe externe associée être en matière caoutchouteuse choisie pour sa souplesse.

## Revendications

1. Baladeuse du genre comportant une douille (11) logée dans une poignée (10) comportant un fourreau (13) relativement rigide dans une enveloppe externe (14) relativement souple et un panier de protection (12) avec un collier fermé (15) emmanché sur la poignée, caractérisée en ce qu'une gorge annulaire (18) ménagée dans la paroi externe de l'enveloppe (14) est emboîtée dans le collier (15) de diamètre inférieur préalablement à un verrouillage par emmanchement à force du fourreau (13) de forme tronconique dans l'enveloppe souple (14) de concité complémentaire, assurant ainsi et la rigidité de la poignée (10) et la solidarisation de manière indémontable de l'enveloppe souple (14) et du panier de protection (12), tandis que la douille (11) est montée de manière amovible sur une surface frontale d'appui (33) ménagée à cet effet en bout dudit fourreau.

2. Baladeuse selon la revendication 1, caractérisée en ce que l'enveloppe (14) présente intérieurement, au droit de la gorge annulaire (18) une série de nervures radiales (27) adaptées à s'écraser autour du fourreau (13) lors de l'emmanchement à force de celui-ci.

3. Baladeuse selon la revendication 1 ou 2, caractérisée en ce que ladite surface frontale d'appui comporte une semelle (33) soutenue par un pilier creux (32) ainsi qu'une série de nervures radiales de soutien (35) en combinaison avec au moins un organe (34) de réception d'une vis axiale de fixation de la douille.

4. Baladeuse selon l'une quelconque des revendications précédentes, caractérisée en ce que l'enveloppe souple (14) présente à l'avant de la gorge annulaire (18) une zone terminale effilée (17) adaptée à entourer la douille (11).

5. Baladeuse selon la revendication 1, 2 ou 3, caractérisée en ce que l'enveloppe souple (14) se prolonge vers l'avant de la gorge annulaire (18) en s'évasant et se termine par un tronc de cône (46) de réception d'une verrine (45).

6. Baladeuse selon l'une quelconque des revendications précédentes, caractérisée en ce qu'un interrupteur (35) est incorporé dans une ouverture (22) de la partie effilée du fourreau (13) en regard d'une zone amincie (21) de l'enveloppe souple (14).

## Patentansprüche

1. Handleuchte mit einer in einem Handgriff (10) angeordneten Fassung (11), mit einer relativ festen Hülse (13) in einem relativ elastischen äußeren Gehäuse (14) und einem Schutzkorb (12) mit einem geschlossenen Ring (15), der an dem Handgriff angeschäftet ist, dadurch gekennzeichnet, daß eine ringförmige Einschnürung oder Kehle (18), die an der Außenwand des Gehäuses (14) ausgebildet ist, in dem Ring (15) von geringerem Durchmesser eingepaßt wird vor einem Einrasten durch Einstecken der kegelstumpfförmigen Hülse (13) in das elastische Gehäuse (14) mit entsprechender Konizität, die damit sicher befestigt ist und wodurch die Festigkeit des Handgriffs (10) und die feste, unlösbare Verbindung des elastischen Gehäuses (14) mit dem Schutzkorb (12) gewährleistet werden, während die Fassung (11) lösbar auf einer vorderen Abstützfläche (33) befestigt ist, die dazu am Ende der Hülse ausgebildet ist.

2. Handleuchte nach Anspruch 1, dadurch gekennzeichnet, daß das Gehäuse (14) im Inneren gegenüber der ringförmigen Ausnehmung (18) eine Reihe von radial gerichteten Rippen (27) aufweist, die sich um die Hülse (13) zusammendrücken, nachdem diese eingesteckt worden ist.

3. Handleuchte nach Anspruch 1 oder 2, dadurch gekennzeichnet, daß die vordere Abstützfläche einen Flansch (33), der durch eine hohle Stütze (32) abgestützt ist, sowie eine Reihe von radialgerichteten Abstützrippen (35) aufweist in Verbindung mit wenigstens einem Element (34) zur Aufnahme einer axialen Schraube zur Befesti-, gung der Fassung.

4. Handleuchte nach einem der vorhergehenden Ansprüche, dadurch gekennzeichnet, daß das elastische Gehäuse (14) vor der ringförmigen Ausnehmung (18) einen konisch zulaufenden Endbereich zum Umschließen der Fassung (11) aufweist.

5. Handleuchte nach Anspruch 1, 2 oder 3, dadurch gekennzeichnet, daß das elastische Gehäuse sich zu der ringförmigen Ausnehmung (18) hin aufweitend erstreckt und in einem konischen Abschnitt (46) zur Aufnahme eines Abdeckglases (45) endet.

6. Handleuchte nach einem der vorhergehenden Ansprüche, dadurch gekennzeichnet, daß ein Schalter (35) in einer Öffnung (22) des konisch zulaufenden Bereichs der Hülse (13) an einer dünnen Stelle (21) des elastischen Gehäuses (14) angeordnet ist.

## Claims

1. Hand-lamp of the kind comprising a socket (11) accommodated in a handle (10) comprising a relatively rigid sleeve (13) inside a relatively flexible external casing (14) and a protection cage (12) with a closed collar (15) fitted onto the handle, characterised in that an annular groove (18) provided in the external wall of the casing (14) is fitted inside the collar (15) of smaller diameter prior to locking by means of force-fitting of the sleeve (13) which is frusto-conical in shape inside the flexible casing (14) of complementary conici- ty, thus ensuring both that the handle (10) is rigid and that the flexible casing (14) is fixed in a non- detachable manner with the protection cage (12), while the socket (11) is mounted in a detachable manner on a front bearing surface (33) provided for this purpose at the end of the said sleeve.

2. Hand-lamp according to Claim 1, characterised in that the casing (14) has internally, at right angles to the annular groove (18), a series of radial ribs (27) designed to be crushed around the sleeve (13) when the latter is force-fitted.

3. Hand-lamp according to Claim 1 or 2, characterised in thatthe said front bearing surface has a flange (33) supported by a hollow pillar (32) as well as a series of radial support ribs (35) combined with at least one member (34) for receiving an axial screw for fixing the socket.

4. Hand-lamp according to any one of the preceding claims, characterised in that the flexible casing (14) has at the front of the annular groove (18) a tapered end zone (17) designed to surround the socket (11).

5. Hand-lamp according to Claim 1, 2 or 3, characterised in that the flexible casing (14) widens out as it extends forwardly of the annular groove (18) and ends in a truncated cone (46) for receiving a glass casing (45).

6. Hand-lamp according to any one of the preceding claims, characterised in that a switch (35) is incorporated inside an opening (22) of the tapered part of the sleeve (13) opposite a thin zone (21) of the flexible casing (14).
